# EUROPÄISCHE PATENTSCHRIFT

(11) **EP 0 127 191 B1**
(45) Veröffentlichungstag und Bekanntmachung des Hinweises auf die Patenterteilung: **08.08.1990**
(21) Anmeldenummer: 84106221.9
(22) Anmeldetag: 30.05.1984
(51) Int. Cl.: B06B 1/18, B25D 9/12, B25D 9/20

(54) **Hydraulischer Schlagmechanismus**
Hydraulic impact mechanism
Mécanisme d'impact hydraulique

(30) Priorität: 30.05.1983 BG 61138/83
(43) Veröffentlichungstag der Anmeldung: 05.12.1984
(73) Patentinhaber: STOPANSKI KOMBINAT SA TESHKO MASHINOSTROENE, BG-7014 Russe (BG)
(72) Erfinder: Georgiev, Georgi Stoyanov, Sofia (BG); Kralev, Ivan Georgiev, Sofia (BG)
(74) Vertreter: Finck, Dieter, Dr.Ing.

(56) Entgegenhaltungen:
- BG-A- 27 475
- DE-A- 1 503 222
- DE-A- 2 443 800
- DE-C- 690 185
- FR-A- 2 328 547

## Beschreibung

Die Erfindung betrifft einen hydraulischen Schlagmechanismus, mit einem Arbeitszylinder, einer im mittleren Bereich des Arbeitszylinders zwischen einer vorderen und einer hinteren Lage verschiebbar angeordneten Verteilerbüchse mit konstantem Innendurchmesser, die mehrere Auslaßöffnungen aufweist, einem zwischen einer vorderen und einer hinteren Stellung bewegbaren, in dem Arbeitszylinder und der Verteilerbüchse geführten Kolben, auf dem ein vorderer und ein hinterer Bund mit gleichen Duchmessern im Abstand angeordnet sind, von denen einer in der Verteilerbüchse geführt ist und die zwischen sich eine Zwischenkammer bilden, die intermittierend mit einem Druckölstrom oder mit einem Rücklauf eines Ölaggregats in Verbindung steht, wobei der Kolben mit dem Arbeitszylinder hinten an den hinteren Bund angrenzend eine hintere Arbeitskammer und vorne an den vorderen Bund angrenzend mit dem Arbeitszylinder und der Verteilerbüchse eine vordere Arbeitskammer bildet.

Ein solcher hydraulischer Schlagmechanismus ist aus der FR-A-23 28 547 bekannt. Die Verteilerbüchse dieses hydraulischen Schlagmechanismus ist an ihrer Außenfläche mehrstufig ausgebildet, wobei die hintere Stirnfläche der Verteilerbüchse größer ist als die vordere Stirnfläche. In der hinteren Stellung des Kolben sind die hintere Arbeitskammer und die vordere Arbeitskammer mit dem Druckölstrom verbunden. Dabei befindet sich die hintere Stirnfläche der Verteilerbüchse in der hinteren Arbeitskammer und die vordere Stirnfläche der Verteilerbüchse in der vorderen Arbeitskammer, wodurch sie aufgrund der größeren hinteren Stirnfläche nach vorne bewegt wird. In der vorderen Stellung des Kolbens ist die hintere Arbeitskammer mit einem Rücklauf verbunden, während die Zwischenkammer und die vordere Kammer mit dem Druckölstrom verbunden sind, der auf einen vorderen Absatz der Verteilerbüchse drückt, dessen Stirnfläche größer als die hintere Stirnfläche der Verteilerbüchse ist, wodurch die Verteilerbüchse nach hinten bewegt wird, obwohl der Druckstrom ebenfalls auf die hintere Stirnfläche wirkt. Die Herstellung eines solchen hydraulischen Schlagmechanismus ist jedoch aufgrund der mehrstfigen Ausbildung der Verteilerbüchse und der dadurch bedingten komplizierten Ausbildung des Arbeitszylinders aufwendig.

Der Erfindung liegt die Aufgabe zugrunde, einen mit hohem Wirkungsgrad arbeitenden und einfach herstellbaren hydraulischen Schlagmechanismus zu schaffen.

Diese Aufgabe wird ausgehend von dem gattungsgemäßen hydraulischen Schlagmechanismus erfindungsgemäß dadurch gelöst, daß die Verteilerbüchse über ihre gesamte Länge einen konstanten Aüßendurchmesser hat und der vordere Bund des Kolbens in ihr geführt ist, die Zwischenkammer in der hinteren Stellung des Kolbens über im hinteren Bereich des Arbeitszylinders vorgesehene Steueröffnungen mit dem Druckölstrom und in der vorderen Stellung des Kolbens über diametral gegenüberliegend in der Verteilerbüchse vorgesehene hintere Auslaßöffnungen mit dem Rücklauf in Verbindung steht, die hintere Arbeitskammer über diametral gegenüberliegend in dem Arbeitszylinder ausgebildete geneigte Öffnungen ständig mit dem Druckölstrom verbunden ist, und die vordere Arbeitskammer intermittierend mit dem Rücklauf oder in vorderer Stellung des Kolbens und hinterer Lage der Verteilbüchse über eine in dem Arbeitszylinder ausgebildete Durchgang und eine vor der vorderen Arbeitskammer auf dem Kolben ausgebildete Zuführnut mit einer ständig mit dem Druckölstrom verbundenen, zwischen dem Kolben und dem Arbeitszylinder in dessen vorderen Bereich ausgebildeten Zuführkammer in Verbindung steht, wobei in der hinteren Stellung des Kolbens die Verbindung der Zuführnut mit der Zuführkammer und somit die Verbindung der vorderen Arbeitskammer mit dem Druckölstrom unterbrochen ist, während die vordere Arbeitskammer gleichzeitig über diametral gegenüberliegend in der Verteilerbüchse vorgesehene vordere Auslaßöffnungen mit dem Rücklauf in Verbindung steht.

Vorteilhafterweise is die aktive Arbeitsfläche des Kolbens in der vorderen Arbeitskammer größer als die aktive Arbeitsfläche in der hinteren Arbeitskammer.

Die Herstellung des des hydraulischen Schlagmechanismus wird weiter dadurch vereinfacht, daß der Arbeitszylinder aus einem Außenzylinder und einem Zwischenzylinder besteht, an dessen vorderen und hinteren Ende eine vordere bzw. hintere Führungsbüchse vor der jeweiligen Stirnfläche der Verteilerbüchse angeordnet sind.

Die Vorteile der Erfindung bestehen darin, dass die hintere Arbeitskammer ständig mit dem Drukkölstrom verbunden ist und sich während, des ganzen Arbeitsgangs beschleunigend bewegt.

Das Reversieren der Verteilerbüchse am Ende des Arbeitsgangs erfolgt impulsiv infolge der Kolbenwegung nach vorn, wobei der Vorschub der Verteilerbüchse beim vollständigen Fehlen eines Drucks von der entgegengesetzten Seite verwirklicht wird und nicht mit einem Verlust an kinetischer Energie des Kolbens begleitet ist, welcher sich weiter beschleunigend bewegt bis zum Versetzen eines Schlags auf das Durchbruchwerkzeug. Vom Zeitpunkt an, zu dem sich die Verteilerbüchse bis zum Öffnen der Zuführungs- öffnungen zur Vorderkammer nach hinten zu schieben beginnt, legt der Kolben eine bedeuteunde Strecke auf Rechnung des befreiten Volumens der sich nach hinten bewegenden Büchse zurück. Dies schafft Voraussetzungen für eine Unempfindlichkeit des Systems gegenüber der Schlagstelle un dist ein wesentlicher Vorteil bei den hydraulischen Schlagmechanismen, wobei man die unwesentliche Schrumpfung des Fluids und den damit zusammenhängenden Verlust an kinetischer Energie berücksichtigt soweit der Kolben keinen Schlag auf das Durchbruchwerkzeug zu einem ganz bestimmten Zeitpunkt versetzt.

Das Reversieren der Verteilerbüchse am Ende des Rückgangs erfolgt zwangslaufig unter der Wirkung des Drucköls, wobei gleichzeitig der Zuführausschnitt im vorderen Teil des Kolbens den Zutritt des Drucköls in die vordere Kammer, welche zu diesem Zeitpunkt mit dem Rücklauf verbunden ist, unterbricht. Diese Bedingung schafft Voraussetzungen für den Einbau zylindrischer Verteilerbüchsen, welche die Konstruktion einfach und technologisch gostalten.

Anhand der Zeichung, die einen Querschnitt eines hydraulischen Schlagmechanismus zeigt, wird die Erfindung an einem Ausführungsbeispiel näher erläutert.

Laut Erfindung besteht der hydraulische Schlagmechanismus aus einem aus einem Aussen- 1 und einem Zwischenzylinder 2 bestehenden Arbeitszylinder. In dem Zwischenzylinder 2 ist eine zylindrische Verteilerbüchse 3 angeordnet, welche zwei Reihen vordere 4 und hintere Auslassöffungen 5 enthält, welche den zylindrischen Kolben 6 mit einem vorderen und hinteren Bund mit gleichen Durch und eine konzentrische Zuführnut mit einem vorderen 7 und einem hinteren 8 Arbeitsrand umfasst. Der vordere Bund weist einen vorderen (9) und einen hintren Bund 10 und der hintere Bund einen vorderen 11 und einen hinteren Bundrand 12 auf. Auf diese Art und Weise sind die vordere Arbeitskammer 35 die Zwischenkammer 14 und die hintere Arbeitskammer 15 ausgebildet. An seinem vorderen Ende weist der Zwisachenzylinder 2 eine vordere 16, hintere 17 und gemeinsame Ringnut 18 auf, die mit den vorderen 19 und hinteren Öffnungen 20 verbunden sind. Der Zwischenzylinder enthält in seinem mittleren Teil eine vordere 21, hintere 22 und gemeinsame Ringnut 23, welche durch vordere 24 und hintere Öffnungen 25 untereinander und standig mit einem Rücklaut R des Ölaggregats 26 verbunden sind. An seinem hinteren Ende enthalt der Zwischenzylinder 2 eine Innen 27 und eine Aussenringnut 28, welche untereinander durch standig mit einem Druckölstrom P des Olaggregats 26 verbundenen Öffnungen 25 verbunden sind. Der Zwischenzylinder 2 ist in seinem vorderen Teil mit der vorderen Führungsbüchse 30 geschlossen, welche radiale 31 und geneigte Öffnungen 32 enthält. Der Zwischenzylinder und die vordere Führungsbüchse 30 bilden eine vordere 33 und äussere Zuführungskammer 34, die mit den Öffnungen 31 vereint und ständig mit dem Druckölstrom P verbunden sind. Die vordere Zuführungskammer 33 verbindet sich intermittierend mit der vorderen Arbeitskammer 35 mittels der geneigten 32, vorderen 19 und hinteren Offnungen 20 und der vorderen 16, gemeinsamen 18 und hinteren Ringnut 17 je nach der Lage der Verteilerbüchse 3, vorderen 7 und hinteren Arbeitsrands 8 des Kolbens 6. In seinem hinteren Teil ist der Zwischenzylinder mit einer hinteren Führungbüchse 36 geschlosen, welche Steuerungsöffnungen 37 und geneigten Öffnungen 38 enthält, die den Druckölstrom P mit der hinteren Arbeitskammer 15 ständig verbinden. Der Aussenzylinder 1 ist mit einer vorderen 39 und einer hinteren Decke 40 mit einem vorderen 41 und einem hinteren Dichtungspaket 42 verschlossen.

Die Wirkung des hydraulischen Schlagmechanismus ist folgende: der sich in Richtung des Schlags bewegende Kolben 6 befindet sich in einer vorderen Lage und beginnt das Reversieren der Verteilerbüchse 3 nach hinten, der Schlag ist aber immer noch nicht versetz. Bei dieser Lage
ist die hintere Arbeitskammer 15 ständig mit dem Druckölstrom P verbunden;
sind die Steureungsöffnungen 37 isoliert;
ist der hintere Bund 10 des vorderen Bunds des Kolbens durch die hinteren Öffnungen 5 der Verteilerbüchse 3 durchgelaufen, welche die Zwischenkammer 14 mit dem Rücklauf des Ölaggregats 26 verbinden;
ist der vordere Bundrand 9 des vorderen Bunds des Kolbens durch die vorderen Öffnungen 4 der Verteilerbüchse 3 durchgelaufen, welche bis zu diesem Zeitpunkt die vordere Arbeitskammer 35 mit dem Rücklauf des Ölaggregats 26 verbunden haben;
gewährleistet die Zuführnut die Zuführnut in dem vorderen Teil des Kolbens mit einem vorderen 7 und einem hinteren Arbeitsrand 8 einen Zutritt von Drucköl in die hintere Ringnut 17 mittels der vorderen 16 und der gemeinsamen Ringnut 18 und der hinteren 20, vorderen 19 und geneigten 32 Öffnungen.

Unter der Einwirkung der gewonnenen kinetischen Energie der in der hinteren Arbeitskammer 15 wirkenden Druckanstrengung bewegt sich der Kolben weiter nach vorn (auf der Abbildung nach rechts) bei dieser Lage der Elemente und Öffnungen. Die Verteilerbüchse 3 beginnt sich nach hinten (auf der Abbildung nach links) zu bewegen der/die zwischenbefindliche Arbeitskammer 14 mit dem Behälter des Ölaggregats 26 verbunden ist und in der vorderen Arbeitskammer 35 durch den sich nach vorn bewegenden Kolgen ein Impuls gebildet wird. Infolge des von der Büchse 3 freigesetzten Volumens legt der Kolben eine wesentliche Strecke ohne Energieverlust zuruck bevor die Verteilerbüchse die hintere Ringnut 17 entdeckt und die vordere Arbeitskammer 35 mit dem Druckölstrom P verbindet. Gerade in diesem Intervall wird ein Schlag auf das Durchbruchwerkzeug versetzt. Wenn kein Durchbruchwerkzeug da ist bewegt sich der Kolben aus Trägheit verspatend weiter nach vorn, überwindend den Widerstand des in die vordere Arbeitskammer 35 eintretenden Druckfluids. Falls das für das endgultige Stoppen nicht genugt, wird die Bewegung solange anhalten, bis der hintere Rand 8 der konzentrischen Zuführnut des Kolbens 6 die geneigten Öffnunggen 32 in der vorderen Führungsbüchse 30 durchläuft, wobei sich die vordere Arbeitskammer 35 vollständig isoliert ist und eine weitere Kolbenbewegung unmoglich ist.

Nach dem Abschluss des Arbeitsgang und Reversieren der Verteilerbüchse 3 ist die Lage der Nuten und Öffnungen folgende:
die vordere Arbeitskammer 35 für einen Rückgang und die hintere Arbeitskammer 15 für einen Arbeitsgang sind gleichzeitig mit dem Druckölstrom P verbunden;
die vorderen Öffnungen 4 der Verteilerbüchse 3 sind überlappt und isoliert von der vorderen Ringnut 21 un die hinteren Öffnungen 5 sind weiter mit dem Rücklauf R des Ölaggregats 26 verbunden.

Die Steuerungsöffnungen 37 sind durch den hinteren Bund des Kolbens isoliert.

Infolge der grösseren Arbeitsfläche der vorderen Arbeitskammer 35 im Vergleich zu der der hinteren Arbeitskammer 15 beginnt sich der Kolben nach hinten (auf der Abbildung nach links) zu bewegen, indem er einen Rückgang ausführt. Bei der Bewegung des Kolbens 6 nach hinten durchläuft der hintere Rand 10 des vorderen Arbeitsrings zuerst die hinteren Öffnungen 5 der Verteilerbüchse 3, wonach der vorders Bund 11 des hinteren Bunds durch die Steuertungsöffnungen 37 der hinteren Führungsbuchse 36 durchläuft. Bei dieser Lage verbindet sich die zwischenbefindliche Arbeitskammer 14 mit dem Drucksölstrom P. am Ende des Rückgangs durchläuft der vordere Rand 7 der Zuführnut des Kolbens den Rand der vorderen Führungsüchse 30, wobei auf diese Art die Zuführung des Drucköl in die vordere Arbeitskammer 35 unterbrochen wird. In der gleichen Zeit durchläuft der vorderer Rand 9 des vorderen Bunds des Kolbens die hinteren Öffnungen 5 der Verteilerbüchse 3, wobei die vordere Arbeitskammer 35 von der Zuführung isoliert ist und mit dem Rücklauf R des Ölaggregats 26 verbunden ist. Infolge der Druckanstrengung in der Zwischenkammer 14 und des Fehlens eines Drucks in der vorderen Arbeitskammer 35 rückt die Verteilerbüchse 3 nach vorn und nimmt eine Lage für einen Arbeitsgang ein, welche der auf der Abbildung gezeigten Lage entspricht. Der Kolben bewegt sich nach infolge des Drucks in der hinteren Arbeitskammer 15 ein gewisse Zeit aus Trägheit bis zu seniem vollständigen Stoppen nach hinten, wonach der nächste Arbeitsgang beginnt.

Bei seiner Bewegung nach vorn durchläuft der hintere Bunds 11 des hinteren Bunds der Kolbenns ursprünglich die Steuerungsöffnungen 37, wobei auf diese Weise die Zwischenkammer 14 isoliert wird und am Ende des Arbeitsgangs der hintere Bundrand (10) des vorderen Bunds die hinteren Öffnungen (5) der Verteilerbüchse 3 durchläuft, wobei auf diese Art die Zwischenkammer (14) mit dem Rücklauf R des Ölaggregats 26 verbunden wird. Bis zum Versetzen eines schlags verläuft die Kolbenbewegung nach der bereits beschirebenen Art, wonach sich der Zyklus wiederholt.

Das vorgeschlagene Schema eines hydraulischen Schlagmechanismus gilt auch dann, wenn sich die Stellen der vorderen (39) und hinteren Decke (40) wechseln und der Kolben 6 mit seinem hinteren Ende Schläge auf das Durchbruchwerkzeug versetzt.

## Patentansprüche

1. Hydraulischer Schlagmechanismus, mit
einem Arbeitszylinder (1, 2, 30, 36, 39, 40),
einer im mittleren Bereich des Arbeitszylinders (2) zwischen einer vorderen und einer hinteren Lage verschiebbar angeordneten Verteilerbüchse (3) mit konstantem Innendurchmesser, die mehrere Auslaßöffnungen (4, 5) aufweist,
einem zwischen einer vorderen und einer hinteren Stellung bewegbaren, in dem Arbeitszylinder (30, 36) und der Verteilerbüchse (3) geführten Kolben (6), auf dem ein vorderer und ein hinterer Bund mit gleichen Durchmessern im Abstand angeordnet sind, von denen einer in der Verteilerbüchse (3) geführt ist und die zwischen sich eine Zwischenkammer (14) bilden, die intermittierend mit einem Druckölstrom (P) oder mit einem Rücklauf (R) eines Ölaggregats (26) in Verbindung steht, wobei der Kolben (6) mit dem Arbeitszylinder (36) hinten an den hinteren Bund angrenzend eine hintere Arbeitskammer (15) und vorne an den vorderen Bund angrenzend mit dem Arbeitszylinder (2, 30) und der Verteilerbüchse (3) eine vordere Arbeitskammer (35) bildet, dadurch gekennzeichnet, daß
die Verteilerbüchse (3) über ihre gesamte Länge einen konstanten Außendurchmesser hat und der vordere Bund in ihr geführ ist,
die Zwischenkammer (14) in der hinteren Stellung des Kolbens (6) über im hinteren Bereich des Arbeitszylinders (36) vorgesehene Steueröffnungen (37) mit dem Druckölstrom (P) und in der vorderen Stellung des Kolbens (6) über diametral gegenüberliegend in der Verteilerbüchse (3) vorgesehene hintere Auslaßöffnungen (5) mit dem Rücklauf (R) in Verbindung steht,
die hintere Arbeitskammer (15) über diametral gegenüberliegend in dem Arbeitszylinder (36) ausgebildete geneigte Öffnungen (38) ständig mit dem Druckölstrom (P) verbunden ist, und
die vordere Arbeitskammer (35) intermittierend mit dem Rücklauf (R) oder in vorderer Stellung des Kolbens (6) und hinterer Lage der Verteilerbüchse (3) über einen in dem Arbeitszylinder (2, 30) ausgebildeten Durchgang (16, 17, 18, 19, 20, 32) und eine vor der vorderen Arbeitskammer (35) auf dem Kolben (6) ausgebildete Zuführnut mit einer ständig mit dem Druckölstrom (P) verbundenen, zwischen dem Kolben (6) und dem Arbeitszylinder (30) in dessen vorderen Bereich ausgebildeten Zuführkammer (33) in Verbindung steht, wobei in der hinteren Stellung des Kolbens (6) die Verbindung der Zuführnut mit der Zuführkammer (33) und somit die Verbindung der vorderen Arbeitskammer (35) mit dem Druckölstrom (P) unterbrochen ist, während die vordere Arbeitskammer (35) gleichzeitig über diametral gegenüberliegend in der Verteilerbüchse (3) vorgesehene vordere Auslaßöffnungen (4) mit dem Rücklauf (R) in Verbindung steht.

2. Schlagmechanismum nach Anspruch 1, dadurch gekennzeichnet, daß die aktive Arbeitsfläche des Kolbens (6) in der vorderen Arbeitskammer (35) größer als die aktive Arbeitsfläche in der hinteren Arbeitskammer (15).

3. Schlagmechanismus nach Anspruch 1 oder 2, dadurch gekennzeichnet, daß der Arbeitszylinder aus einem Außenzylinder (1) und einem Zwischenzylinder (2) besteht, an dessen vorderen und hinteren Ende eine vordere (30) bzw. hintere Führungbüchse (36) vor der jeweiligen Stirnfläche der Verteilerbüchse (3) angeordnet sind.

## Revendications

1. Mécanisme d'impact hydraulique comportant
un cylindre de travail (1, 2, 30, 36, 39, 40),
une douille de distribution (3) disposée dans la zone médiane du cylinde de travail (2), apte à coulisser entre une position avant et une position arrière, et présentant un diamètre intérieur constant et plusieurs ouvertures d'évacuation (4, 5),
un piston (6) guidé dans le cylindre de travail (30, 36) et dans la douille de distribution (3), mobile entre une position avant et une position arrière, et sur lequel sont disposés, à intervalles, un épaulement avant et un épaulement arrière de même diamètre, dont l'un est guidé dans la douille de distribution (3) et qui définissent entre eux une chambre intermédiaire (14) communiquant de façon intermittente avec un courant d'huile sous pression (P) ou avec un circuit de retour (R) d'un groupe à huile (26), le piston (6) formant à l'arrière, avec le cylindre de travail (36), près de l'épaulement arrière, une chambre de travail arrière (15), et à l'avant, avec le cylindre de travail (2, 30) et la douille de distribution (3), près de l'épaulement avant, une chambre de travail avant (35), caractérisé en ce que
la douille de distribution (3) a sur toute sa longueur un diamètre extérieur constant, l'épaulement avant étant guidé dans ladite douille de distribution (3),
la chambre intermédiaire (14) communique, dans la position arrière du piston (6), avec le courant d'huile sous pression (P) par l'intermédiaire d'ouvertures de commande (37) prévues dans la zone arrière du cylindre de travail (36) et, dans la position avant du piston (6), avec le circuit de retour (R) par l'intermédiaire d'ouvertures d'évacuation arrière (5) prévues, diamétralement opposées, dans la douille de distribution (3),
la chambre de travail (15) communique en permanence avec le courant d'huile sous pression (P) par l'intermédiaire d'ouvertures inclinées (38) formées dans le cylindre de travail (36) et diamétralement opposées, et
la chambre de travail avant (35) communique de façon intermittente avec le circuit de retour (R ou), par l'intermédiaire d'un passage (16, 17, 18, 19, 20, 32) ménagé dans le cylindre de travail (2, 30) et d'une gorge d'alimentation formée sur le piston (6), devant la chambre de travail avant (35), dans la position avant du piston (6) et dans la position arrière de la douille de distribution (3), avec une chambre d'alimentation (33) communiquant elle-même en permanence avec le courant d'huile sous pression (P) et formée entre le piston (6) et le cylindre de travail (30) dans la zone avant de celui-ci, la communication entre la gorge d'alimentation et la chambre d'alimentation (33), et en même temps la communication entre la chambre de travail avant (35) et le courant d'huile sous pression (P) étant interrompue, dans la position arrière du piston (6), tandis que la chambre de travail avant (35) communique dans le même temps avec le circuit de retour (R) par l'intermédiaire d'ouvertures d'évacuation avant (4) prévues, diamétralement opposées, dans la douille de distribution (3).

2. Mécanisme d'impact selon la revendication 1, caractérisé en ce que la surface de travail active du piston (6) dans la chambre de travail avant (35) est plus grande que la surface de travail active dans la chambre de travail arrière (15).

3. Mécanisme d'impact selon la revendication 1 ou 2, caractérisé en ce que le cylindre de travail se compose d'un cylindre extérieur (1) et d'un cylindre intermédiaire (2), sur les extrémités avant et arrière duquel es disposé une douille de guidage avant (30) respectivement arrière (36), devant la surface frontale correspondante de la douille de distribution (3).

## Claims

1. Hydraulic impact mechanism having
a working cylinder (1, 2, 30, 36, 39, 40),
a distributor bushing (3) in the centre region of the working cylinder (2) arranged in a displaceable manner between a front and a rear position with constant internal diameter which has several outlet openings (4, 5),
a piston (6) movable between a forward and a rear position, guided in the working cylinder (30, 36) and the distributor bushing (3), on which piston a front and a rear band with the same diameters are arranged at a distance, one of which is guided in the distributor bushing (3) and which between them form an intermediate chamber (14) which is connected at times to a pressurised oil flow (P) or to a return (R) of an oil combination (26), the piston (6) forming with the working cylinder (36) at the rear adjoining the rear band a rear working chamber (15), and at the front adjoining the front band with the working cylinder (2, 30) and the distributor bushing (3), a front working chamber (35), characterized in that
the distributor bushing (3) has a constant outer diameter over its entire length and the front band is guided into it,
the intermediate chamber (14) in the rear position of the piston (6) is connected by means of control openings (37) provided in the rear region of the working cylinder (36) to the pressurised oil flow (P) and in the front position of the piston (6) by means of rear outlet openings (5) provided diametrically opposite in the distributor bushing (3) to the return (R),
the rear working chamber (15) is constantly connected to the pressurised oil flow (P) by means of inclined openings (38) formed diametrically opposite in the working cylinder (36), and
the front working chamber (35) is connected at times to the return (R) or in the front position of the piston (6) and rear position of the distributor bushing (3) by means of a passage (16, 17, 18, 19, 20, 32) formed in the working cylinder (2, 30) and a supply slot formed in front of the front working chamber (35) on the piston (6) to a supply chamber (33) constantly connected to the pressurised oil flow (P), formed between the piston (6) and the working cylinder (30) in its front region, whereby in the rear position of the piston (6) the connection of the supply slot to the supply chamber (33) and thus the connection of the front working chamber (35) to the pressurised oil flow (P) is interrupted, while the forward working chamber (35) at the same time is connected by means of front outlet openings (4) provided diametrically opposite in the distributor bushing (3) to the return (R).

2. Impact mechanism according to claim 1, characterized in that the active working surface of the piston (6) in the forward working chamber (35) is larger than the active working surface in the rear working chamber (15).

3. Impact mechanism according to claim 1 or 2, characterized in that the working cylinder consists of an outer cylinder (1) and an intermediate cylinder (2), on the front and rear end of which a front guide bushing (30) or rear guide bushing (36) are arranged in front of the respective front surface of the distributor bushing (3).
